# EUROPÄISCHE PATENTSCHRIFT

(11) **EP 1 935 312 B1**
(45) Veröffentlichungstag und Bekanntmachung des Hinweises auf die Patenterteilung: **30.05.2012**
(21) Anmeldenummer: 07121737.6
(22) Anmeldetag: 28.11.2007
(51) Int. Cl.: A47L 15/13, A47L 15/00, A47L 15/42

(54) **Geschirrspülmaschine, insbesondere Haushalts-Geschirrspülmaschine, mit einer Einrichtung zum verbesserten Schmutzabtrag**
Dishwasher, in particular household dishwasher, with a device for improved dirt removal
Lave-vaisselle, en particulier lave-vaisselle ménager, doté d'un dispositif d'évacuation de saletés amélioré

(30) Priorität: 22.12.2006 DE 102006061081
(43) Veröffentlichungstag der Anmeldung: 25.06.2008
(73) Patentinhaber: BSH Bosch und Siemens Hausgeräte GmbH, 81739 München (DE)
(72) Erfinder: Hegemann, Dirk, 9014, St. Gallen (DE); Heiligenmann, Caroline, 71032, Boeblingen (DE); Jerg, Helmut, 89537, Giengen (DE); Malthaner, Heinrich, 70565, Stuttgart (DE); Nannt, Hans-Peter, 89547, Gerstetten (DE)

(56) Entgegenhaltungen:
- EP-A- 0 487 474
- EP-A- 1 431 443
- EP-A- 1 500 739
- WO-A-2006/061281
- DE-A1-102006 055 345
- US-A- 3 854 998
- US-A1- 2005 268 668

## Beschreibung

Die Erfindung betrifft eine Geschirrspülmaschine, insbesondere Haushalt-Geschirrspülmaschine, mit einem Spülbehälter zur Aufnahme von zu reinigendem Spülgut, und einer Verneblereinrichtung zum Erzeugen eines Flüssigkeitsnebels, welcher in den Spülbehälter (2) einleitbar ist, wobei eine Umwälzeinrichtung vorgesehen ist, die eine Flüssigkeitsnebelzirkulation in einem aus dem Spülbehälter und der Verneblereinrichtung gebildeten Kreislauf erzeugt.

Eine solche Geschirrspülmaschine ist beispielsweise aus der EP 0 487 474 A1 bekannt. Das Reinigungsprinzip dieser Geschirrspülmaschine beruht auf Erzeugung eines Flüssigkeitsnebels. Der Flüssigkeitsnebel wird durch eine Ultraschallquelle, z. B. eine Piezo-Keramik, erzeugt und auf das zu reinigende Spülgut aufgebracht, wobei dieser kondensiert und dabei Verunreinigungen von dem Spülgut entfernt. Der Nebelgenerator ist außerhalb Spülbehälters angeordnet und umfasst eine aufrecht stehende Röhre, deren oberes Ende offen ist. Das untere Ende der Röhre steht in Wirkverbindung mit dem in einem Flüssigkeitsreservoir angeordneten Schallgenerator. Das obere Ende dieses Rohres ragt durch die Spülwanne in den Spülbehälter hinein. Durch dieses obere Ende tritt der von dem Schallgenerator erzeugte Flüssigkeitsnebel aus, um sich dann im Spülbehälter zu verteilen und auf dem Spülgut niederzuschlagen. Um eine zufriedenstellende Reinigung des Spülguts sicherzustellen, ist es notwendig, dass eine große Menge an Flüssigkeitsdampf in den Spülbehälter eingeleitet wird, damit eine Kondensation des Flüssigkeitsnebels auf sämtlichen Teilen des Spülguts gewährleistet ist.

Bei der Geschirrspülmaschine der US 3,854,998 sind Wasser/Luftverteilermittel am oberen Ende einer Säule vorgesehen, die ausgehend vom Boden des Spülbehälters der Geschirrspülmaschine in derer Spülraum ragt. Durch diese Säule wird mittels einer inneren Wasserzufuhrleitung Wasser sowie mittels einer außen um diese konzentrisch angeordneten Luftzufuhrleitung Luft zum Verteilermittel am oberen Ende der Säule mittels einer Wasserpumpe sowie einem Gebläse gefördert, die unterhalb der Bodenwand des Spülbehälters angeordnet sind. Das Verteilermittel am oberen Ende der Säule im Spülraum umfasst einen Ultraschallgenerator zur direkten Verteilung eines Luft-/Wassergemisches im Spülraum des Spülbehälters.

Es ist Aufgabe der vorliegenden Erfindung, eine modifizierte Geschirrspülmaschine anzugeben, welche den oben beschriebenen Stand der Technik weiterbildet und mit einer geringeren Menge an Flüssigkeit auskommt.

Diese Aufgabe wird durch eine erfindungsgemäße Geschirrspülmaschine mit den Merkmalen des Anspruches 1 gelöst. Vorteilhafte Ausgestaltungen ergeben sich aus den abhängigen Ansprüchen.

Eine erfindungsgemäße Geschirrspülmaschine, insbesondere eine Haushalts-Geschirrspülmaschine, umfasst einen Spülbehälter zur Aufnahme von zu reinigendem Spülgut sowie eine Verneblereinrichtung zum Erzeugen eines Flüssigkeitsnebels, welcher in den Spülbehälter einleitbar ist, wobei die Verneblereinrichtung im Boden, d.h. unterhalb der Spülwanne, der Geschirrspülmaschine angeordnet ist. Erfindungsgemäß ist ferner eine Umwälzeinrichtung vorgesehen, die eine Flüssigkeitsnebelzirkulation in einem aus dem Spülbehälter und der Verneblereinrichtung gebildeten Kreislauf erzeugt.

D.h., die Umwälzeinrichtung Luft ist Luft leitend mit dem Spülbehälter gekoppelt und bildet mit diesem zusammen einen geschlossenen Luftkreislauf aus. Die Umwälzeinrichtung kann ein Gebläse aufweisen oder auf dem Prinzip der Konvektion basieren. In beiden Fällen wird Luft aus dem Spülbehälter angesaugt, durch die Fördereinrichtung geleitet, wobei die Luft mit dem von der ersten Vorrichtung erzeugten Flüssigkeitsnebel angereichert wird. Schließlich wird die mit Flüssigkeitsnebel angereicherte Luft zurück in den Spülbehälter geleitet.

Durch die Umwälzeinrichtung wird es ermöglicht, den Auslass für den Flüssigkeitsnebels an einer beliebigen Stelle in dem Spülbehälter anzubringen. Dies ermöglicht es insbesondere, den oder die Auslässe für den Flüssigkeitsnebel entfernt von der Verneblereinrichtung anzuordnen. Auf diese Weise ist die Bereitstellung einer Geschirrspülmaschine möglich, welche mit einer im Vergleich zum Stand der Technik geringeren Menge an Flüssigkeit für die Reinigung des Spülguts auskommt. Weiter ist es möglich, eine Mehrzahl an Auslässen vorzusehen, so dass der Niederschlag des Flüssigkeitsnebels auf dem zu reinigenden Spülgut unabhängig von dessen Position in dem Spülbehälter zuverlässig gewährleistet ist.

Die Verneblereinrichtung umfasst ein Flüssigkeitsreservoir und eine damit gekoppelte Schallquelle, welche die in dem Flüssigkeitsreservoir befindliche Flüssigkeit in Schwingungen versetzt und den zur Reinigung des Spülguts erforderlichen Flüssigkeitsnebel erzeugt.

Die Anregungsfrequenz, die von der Schallquelle zur Erzeugung des Flüssigkeitsnebels erzeugt wird, liegt bevorzugt in einem Bereich von 1 bis 3 MHz. Mit dieser Anregungsfrequenz lässt sich eine bevorzugte Tröpfchengröße von ca. 1 bis 3 µm im Durchmesser erzeugen, welche besonders gut in die zu entfernenden Verunreinigungen eindringen und diese lösen können.

Das Flüssigkeitsreservoir, das die zu vernebelnde Flüssigkeit bevorratet, kann mit einem Zugabe- oder Vorratsbehälter für ein oder mehrere Reinigungsmittel gekoppelt sein. Die in dem Flüssigkeitsreservoir befindliche Flüssigkeit kann damit vor dem Erzeugen des Flüssigkeitsnebels bereits mit einem Reinigungsmittel versetzt sein. Die Zugabe eines oder mehrerer Reinigungsmittel bewirkt eine Reduzierung der Oberflächenspannung und führt damit zu einer Bildung von kleineren Tröpfchen, was sich positiv auf das Eindringen des Flüssigkeitsnebels in Poren und Risse der Anschmutzung auswirkt. Wird der Reiniger mit seinen Bestandteilen mit den Nebeltröpfchen direkt auf die Anschmutzung aufgetragen, so kann er in die Kapillaren eindringen und für einen besonders guten und schnellen Reinigungseffekt sorgen.

Aus Platzgründen und zur Realisierung einer einfachen Leitungsführung sind die Vernelbereinrichtung und/oder die Umwälzeinrichtung im Boden der Geschirrspülmaschine außerhalb des Spülbehälters angeordnet. Durch die Anordnung der Vernelbereinrichtung im Boden der Geschirrspülmaschine kann auf besonders einfache Weise eine Zuführung von Flüssigkeit zu der Vernelbereinrichtung gewährleistet werden, da dieses beispielsweise einem Pumpentopf der Geschirrspülmaschine entnommen werden kann. Da üblicherweise die Mehrzahl der elektrischen Komponenten einer Geschirrspülmaschine ebenfalls im Boden angeordnet sind, ist auch ein elektrischer Anschluss des Schallgenerators und gegebenenfalls der Umwälzeinrichtung auf besonders einfache Weise möglich.

Die erfindungsgemäße Geschirrspülmaschine umfasst zumindest einen in dem Spülbehälter angeordneten und mit der Fördereinrichtung gekoppelten Auslass in einer Seitenwand und/oder einer Decke des Spülbehälters. Insbesondere ist es möglich, die Auslässe derart in dem Spülbehälter anzuordnen, dass das zu reinigende Spülgut direkt im Luftstrom der mit Flüssigkeitsnebel angereicherten Luft liegt. Zweckmäßigerweise sind dabei insbesondere die verschmutzten Flächen des Spülguts im Luftstrom gelegen.

Die Erfindung wird nachfolgend anhand einer schematischen Zeichnung näher erläutert. Die schematische Figur zeigt eine erfindungsgemäße Geschirrspülmaschine im Querschnitt. Die erfindungsgemäße Geschirrspülmaschine 1 umfasst einen Spülbehälter 2, in dem in bekannter Weise Geschirrkörbe 3, 4 angeordnet sind. Die Geschirrkörbe 3, 4 sind in bekannter Weise zur Aufnahme von (nicht dargestelltem) verunreinigtem Spülgut ausgebildet. In ebenfalls bekannter Weise umfasst der Spülbehälter 2 eine Spülwanne 5 am Boden, welche in einen Pumpentopf 6 mündet, in welchem sich während eines Spülzyklus Spülflotte sammelt.

Im Rahmen der weiteren Beschreibung werden nur diejenigen Komponenten beschrieben, die für die Bereitstellung der erfindungsgemäßen Funktionalität notwendig sind. Auf nicht unmittelbar notwendige Komponenten wird der Einfachheit halber nicht näher eingegangen.

Unterhalb der Spülwanne 5 weist die erfindungsgemäße Geschirrspülmaschine 1 im Bodenbereich eine Verneblereinrichtung 17 zum Erzeugen eines Flüssigkeitsnebels auf, die im Wesentlichen durch ein Flüssigkeitsreservoir 7 und einen mit diesem gekoppelten Schallgenerator 8 gebildet ist. Der Schallgenerator 8 ist zur Erzeugung einer Anregungsfrequenz im Bereich von 1 bis 3 MHz ausgebildet. Der Schallgenerator 8 kann beispielsweise als Ultraschallquelle ausgebildet sein. Bei der bevorzugten Anregungsfrequenz im Bereich 1 bis 3 MHz werden Tröpfchen mit einem Durchmesser von ca. 1 bis 3 µm erzeugt.

Das Flüssigkeitsreservoir 7 ist lediglich zum Teil mit einer Flüssigkeit befüllt, wobei der nicht mit Flüssigkeit befüllte Teil Bestandteil eines Kreislaufes ist. Der Kreislauf bildet zusammen mit dem Inneren des Spülbehälters 2 ein geschlossenes System. Der Kreislauf umfasst einen Einlass 15, der über eine Leitung 11 mit dem Flüssigkeitsreservoir 7 gekoppelt ist. Ausgangsseitig ist das Flüssigkeitsreservoir 7 über eine Leitung 12 mit einem Gebläse einer Umwälzeinrichtung 9 verbunden, das über eine Leitung 13 in einen Auslass 14 mündet. Beim Betrieb der Umwälzeinrichtung 9 wird Luft aus dem Spülbehälter 2 durch den Einlass 15 in das Flüssigkeitsreservoir 7 gesaugt, wobei die durch das Flüssigkeitsreservoir 7 hindurchgeführte Luft mit Flüssigkeitsnebel angereichert wird. Die mit Flüssigkeit angereicherte Luft wird durch den Einlass 15 ins Innere des Spülbehälters 2 geleitet, wo sich der Flüssigkeitsnebel an dem zu reinigenden Spülgut absetzen kann.

Die in dem Flüssigkeitsreservoir 7 vorgehaltene Flüssigkeit kann diesem vom Pumpentopf 6 über eine Leitung 10 zugeführt werden, wie dies beispielhaft in der Figur dargestellt ist. Das Flüssigkeitsreservoir 7 kann jedoch auch unmittelbar mit einer (nicht dargestellten) Speiseleitung der Geschirrspülmaschine gekoppelt sein. Ferner kann das Flüssigkeitsreservoir 7 mit einem (nicht dargestellten) Zugabe- oder Vorratsbehälter für ein oder mehrere Reinigungsmittel gekoppelt sein, so dass der, in dem Flüssigkeitsreservoir 7 gespeicherten, Flüssigkeit Reinigungsmittel zusetzbar ist, bevor das Gemisch vernebelt wird.

Die dem Flüssigkeitsreservoir 7 zugeführte Flüssigkeit kann vor dem Vernebeln durch eine in der Figur nicht dargestellte Heizung erhitzt werden.

In der lediglich schematischen Darstellung der Figur ist der Auslass 14 in einer Seitenwand 16 des Spülbehälters 2 angeordnet. Zusätzlich zu dem einzigen gezeigten Auslass 14 kann eine Mehrzahl an weiteren Auslässen vorgesehen sein, die in einer der Seitenwände und/oder einer Decke des Spülbehälters 2 angeordnet sein können und mit dem Ausgang des Gebläses 9 oder der Leitung 13 gekoppelt sind. Die Anzahl der Auslässe und deren Anordnung im Spülbehälter kann dabei in Abhängigkeit einer bestmöglichen Reinigungswirkung gewählt werden. Insbesondere durch das Vorsehen des Gebläses 9 ist es nicht notwendig, den Auslass 14 in der Nähe der Vorrichtung zum Erzeugen des Flüssigkeitsnebels vorzusehen.

Während die Vorrichtung zum Erzeugen des Flüssigkeitsnebels, die das Flüssigkeitsreservoir 7 und den Schallgenerator 8 umfasst, im Boden der Geschirrspülmaschine unterhalb der Spülwanne 5 angeordnet ist, kann das Gebläse 9 in einer Seitenwand der Geschirrspülmaschine oder aber ebenfalls im Boden der Geschirrspülmaschine angeordnet sein.

Die Vorrichtung zum Erzeugen des Flüssigkeitsnebels und die Vorrichtung zum Transportieren des von der Vorrichtung erzeugten Flüssigkeitsnebels können zusätzlich zu einer herkömmlichen Reinigungseinrichtung, unter Verwendung von Sprüharmen und einer Umwälzpumpe, vorgesehen sein. Die in der Erfindung beschriebene Vorrichtung kann jedoch auch eine solche herkömmliche Reinigungsvorrichtung ersetzen.

Das der erfindungsgemäßen Geschirrspülmaschine zugrunde liegende Reinigungsprinzip besteht darin, dass bei einer Anschmutzung des zu reinigenden Spülguts Risse und Poren auftreten, die zwischen 1 und 6 µm groß sind. Durch das Eindringen der durch den Schallgenerator erzeugten Flüssigkeitströpfchen in die Kapillaren der Anschmutzung wird das Anlösen und ein Quellen der Anschmutzung beschleunigt. Ist die zu vernebelnde Flüssigkeit in dem Flüssigkeitsreservoir 7 mit einem Reinigungsmittel angereichert, bewirkt der Reiniger, insbesondere die darin enthaltenen Tenside, eine Reduzierung der Oberflächenspannung. Diese ist typischerweise um den Faktor 2 geringer, wodurch eine Bildung von kleineren Tröpfchen bewirkt wird, was sich wiederum positiv auf das Eindringen des Flüssigkeitsnebels in die Poren und Risse der Anschmutzung auswirkt. Zusätzlich wird das Reinigungsmittel nicht nur oberflächlich auf die Anschmutzung aufgetragen, sondern dringt zusammen mit dem Flüssigkeitsnebel und seinen Bestandteilen direkt in die Anschmutzung, insbesondere die Kapillaren, ein. Damit ist ein schnelleres und besseres Anlösen der Anschmutzung bewirkt, was sich positiv auf den Abtrag der Anschmutzung auswirkt.

### BEZUGSZEICHENLISTE

- 1: Geschirrspülmaschine
- 2: Spülbehälter
- 3: Geschirrkorb
- 4: Geschirrkorb
- 5: Spülwanne
- 6: Pumpentopf
- 7: Flüssigkeitsreservoir
- 8: Schallgenerator
- 9: Umwälzeinrichtung
- 10: Leitung
- 11: Leitung
- 12: Leitung
- 13: Leitung
- 14: Auslass
- 15: Einlass
- 16: Seitenwand
- 17: Verneblereinrichtung

## Patentansprüche

1. Geschirrspülmaschine (1), insbesondere Haushalt-Geschirrspülmaschine, mit einem Spülbehälter (2) zur Aufnahme von zu reinigendem Spülgut, und einer Verneblereinrichtung (17) zum Erzeugen eines Flüssigkeitsnebels, welcher in den Spülbehälter (2) einleitbar ist, und wobei eine Umwälzeinrichtung (9) vorgesehen ist, die eine Flüssigkeitsnebeizirkulation in einem aus dem Spülbehälter (2) und der Verneblereinrichtung (17) gebildeten Kreislauf erzeugt,
**dadurch gekennzeichnet,**
**dass** die Verneblereinrichtung (17) im Boden, d. h. unterhalb der Spülwanne (5) der Geschirrspülmaschine angeordnet ist.

2. Geschirrspülmaschine nach Anspruch 1,
**dadurch gekennzeichnet, dass**
die Verneblereinrichtung (17) einen Schallgenerator (8) umfasst.

3. Geschirrspülmaschine nach Anspruch 2,
**dadurch gekennzeichnet, dass**
der Schallgenerator (8) zur Erzeugung einer Anregungsfrequenz im Bereich von 1 bis 3 MHz ausgebildet ist.

4. Geschirrspülmaschine nach einem der vorherigen Ansprüche,
**dadurch gekennzeichnet, dass**
die Verneblereinrichtung (17) ein Flüssigkeitsreservoir (7) aufweist, der mit einem Zugabe- oder Vorratsbehälter für ein oder mehrere Reinigungsmittel gekoppelt ist.

5. Geschirrspülmaschine nach Anspruch 4, **dadurch gekennzeichnet, dass** das Flüssigkeitsreservoir (7) der Verneblereinrichtung (17) mit einem Pumpentopf (6), in den die Spülwanne (5) des Spülbehälters (2) mündet, gekoppelt ist.

6. Geschirrspülmaschine nach einem der vorherigen Ansprüche,
**dadurch gekennzeichnet, dass**
die Umwälzeinrichtung (9) ein Gebläse aufweist.

7. Geschirrspülmaschine nach einem der vorherigen Ansprüche,
**dadurch gekennzeichnet, dass**
die Verneblereinrichtung (17) und/oder die Umwälzeinrichtung (9) außerhalb des Spülbehälters angeordnet sind.

8. Geschirrspülmaschine nach einem der vorherigen Ansprüche,
**dadurch gekennzeichnet, dass**
zumindest ein in dem Spülbehälter (2) angeordneter und mit der Umwälzeinrichtung (9) gekoppelter Auslass (14) in einer Seitenwand (16) und/oder einer Decke des Spülbehälters (2) angeordnet ist.

## Claims

1. Dishwasher (1), particularly domestic dishwasher, with a rinsing container (2) for receiving articles to cleaned and an atomisation device (17) for generating a liquid mist introducible into the rinsing container (2), and wherein a circulating device (9) producing a liquid mist circulation in a circuit formed from the rinsing container (2) and the atomisation device (17) is provided, **characterised in that** the atomisation device (17) is arranged in the base, i.e. below the rinsing pan (5) of the dishwasher.

2. Dishwasher according to claim 1, **characterised in that** the atomisation device (17) comprises a sonic generator (8).

3. Dishwasher according to claim 2, **characterised in that** the sonic generator (8) is constructed for generation of an excitation frequency in the range of 1 to 3 MHz.

4. Dishwasher according to any one of the preceding claims, **characterised in that** the atomisation device (17) comprises a liquid reservoir (7) which is coupled with a feed or storage container for one or more cleaning agents.

5. Dishwasher according to claim 4, **characterised in that** the liquid reservoir (7) of the atomisation device (17) is coupled with a pump pot (6) into which the rinsing pan (5) of the rinsing container (2) opens.

6. Dishwasher according to any one of the preceding claims, **characterised in that** the circulating device (9) comprises a fan.

7. Dishwasher according to any one of the preceding claims, **characterised in that** the atomisation device (17) and/or the circulating device (9) is or are arranged outside the rinsing container.

8. Dishwasher according to any one of the preceding claims, **characterised in that** at least one outlet (14) arranged in the rinsing container (2) and coupled with the circulating device (9) is located in a side wall (16) and/or a top of the rinsing container (2).

## Revendications

1. Lave-vaisselle (1), en particulier lave-vaisselle ménager, avec une cuve de lavage (2) pour recevoir la vaisselle et un dispositif de vaporisation (17) afin de créer une brume de fluide, susceptible d'être introduite dans la cuve de lavage (2), et dans lequel un dispositif de circulation (9) qui crée une circulation de la brume de fluide dans un circuit constitué par la cuve de lavage (2) et le dispositif de vaporisation (17) est prévu, **caractérisé en ce que** le dispositif de vaporisation (17) est disposé dans le fond du lave-vaisselle, c.-à-d. du bac de lavage (5) du lave-vaisselle.

2. Lave-vaisselle selon la revendication 1, **caractérisé en ce que** le dispositif de vaporisation (17) englobe un générateur acoustique (8).

3. Lave-vaisselle selon la revendication 2, **caractérisé en ce que** le générateur acoustique (8) est prévu afin de générer une fréquence d'excitation dans la plage de 1 à 3 MHz.

4. Lave-vaisselle selon l'une des revendications précédentes, **caractérisé en ce que** le dispositif de vaporisation (17) présente un réservoir de fluide (7) couplé avec un réservoir de dosage ou réservoir d'approvisionnement pour un ou plusieurs produits nettoyants.

5. Lave-vaisselle selon la revendication 4, **caractérisé en ce que** le réservoir de fluide (7) du dispositif de vaporisation (17) est couplé à un pot de pompe (6) dans lequel le bac de lavage (5) de la cuve de lavage (2) débouche.

6. Lave-vaisselle selon l'une des revendications précédentes, **caractérisé en ce que** le dispositif de circulation (9) présente une soufflerie.

7. Lave-vaisselle selon l'une des revendications précédentes, **caractérisé en ce que** le dispositif de vaporisation (17) et/ou le dispositif de circulation (9) sont disposés en dehors de la cuve de lavage.

8. Lave-vaisselle selon l'une des revendications précédentes, **caractérisé en ce qu'**au moins une évacuation (14) disposée dans la cuve de lavage (2) et couplée au dispositif de circulation (9) est disposée dans une paroi latérale (16) et/ou le plafond de la cuve de lavage (2).
